# EUROPÄISCHE PATENTSCHRIFT

(11) **EP 0 190 793 B1**
(45) Veröffentlichungstag und Bekanntmachung des Hinweises auf die Patenterteilung: **12.04.1989**
(21) Anmeldenummer: 86200126.0
(22) Anmeldetag: 30.01.1986
(51) Int. Cl.: F25D 29/00

(54) **Kühlschrank**
Refrigerator
Réfrigérateur

(30) Priorität: 02.02.1985 DE 3503552
(43) Veröffentlichungstag der Anmeldung: 13.08.1986
(73) Patentinhaber: Bauknecht Hausgeräte GmbH, D-70565 Stuttgart (DE); WHIRLPOOL INTERNATIONAL B.V., 5632 KG Eindhoven (NL)
(72) Erfinder: Blanken, Dieter, D-7261 Oberreichenbach (DE); Knoll, Helmut, D-7000 Stuttgart 80 (DE); Zipperer, Klaus, D-7252 Weil der Stadt/Schafhausen (DE)
(74) Vertreter: Meier, Friedrich, Dipl.-Ing.

(56) Entgegenhaltungen:
- CH-A- 402 025
- DE-A- 1 401 544
- DE-A- 1 751 713
- FR-A- 2 143 004
- GB-A- 1 026 513

## Beschreibung

Die Erfindung bezieht sich auf einen Kühlschrank und dergleichen mit mindestens einem Thermostaten, dessen Fühler die Temperatur einer Verdampferfläche erfaßt, wobei die Verbindung zwischen Fühler und Thermostat durch ein Rohr geführt ist, das bis zu dem Verdampfer geführt und dort so anliegend befestigt ist, daß ein eingeschobener Fühler dessen Oberflächentemperatur erfaßt.

Durch die CH-PS 402025 ist ein gattungsgemäßer Kühlschrank ohne nähere Angaben betreffend die Halterung des Rohres am Verdampfer bekannt.

Der Erfindung liegt die Aufgabe zugrunde, einen Kühlschrank der beschriebenen Art anzugeben, bei dem das Rohr für eine sichere Temperaturerfassung einfach am Verdampfer befestigt werden kann und das Rohr in der Einbaulage zuverlässig gesichert ist.

Diese Aufgabe wird bei einem gattungsgemäßen Kühlschrank oder dgl. gemäß der Erfindung durch eine Halterung gelöst, mit einem mit einem Gehäuse und/oder dem Verdampfer verbindbaren Lagerteil mit einer Aufnahme zur teilweisen Aufnahme des Rohres und zwei beabstandeten Auflagern mit entgegengesetzt voneinander schräg verlaufenden Schrägflächen zum Verspannen des Rohres.

Das Rohr wird mit der Halterung in der Einbaulage zuverlässig gesichert. Da die Auflager mit Schrägflächen versehen sind, die entgegengesetzt voneinander schräg verlaufen, wird das Rohr im Bereich zwischen dem Lagerteil und den jeweiligen Auflagern verspannt, so daß die Halterung fest auf dem Rohr sitzt. Die Halterung bildet somit eine Vormontageeinheit, die vor der Befestigung am Gehäuse bereits mit dem Rohr bestückt werden kann.

Da das Rohr durch das Lagerteil der Halterung über eine ausreichend große Länge fest gegen das Verdampferblech gedrückt wird, ist eine ausreichende Kontaktfläche für eine sichere Temperaturerfassung sichergestellt.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen:
Fig. 1 eine Rückansicht eines Kühlschrankinnengehäuses, bei dem mittels einer Halterung am Verdampfer ein Rohr für die Aufnahme eines Fühlers für einen Thermostaten untergebracht ist;
Fig. 2 in vergrößerter Darstellung eine Draufsicht auf die Halterung gemäß Fig. 1;
Fig. 3 eine Ansicht in Richtung des Pfeiles 111 in Fig. 2, wobei das rechte Ende der Halterung geschnitten gezeichnet ist;
Fig. 4 einen Längsschnitt durch die Halterung gemäß Fig. 2, die am Kühlgehäuse befestigt ist und durch die das Rohr und der Fühler des Thermostaten verlaufen;
Fig. 5 einen Schnitt längs der Linie V-V in Fig. 4.

Im Ausführungsbeispiel ist das Innengehäuse 1 eines Kühlschrankes mit einer nicht gezeichneten Isolierung umgeben. Das Gehäuse 1 hat ein Gefrierfach 2, das von einem Verdampferblech 3 umgeben ist. Ein weiteres Verdampferblech 4 ist an der Rückwand 5 des Gehäuses 1 befestigt. Dieses Verdampferblech 4 ist mit dem Verdampferblech 3 verbunden. An das Verdampferblech 4 ist der Fühler 60 eines (nicht dargestellten) Thermostaten angeschlossen, der im Kühlraum des Kühlschrankes angeordnet ist. Der Fühler 60 ist in einem Rohr 6 untergebracht, das vorzugsweise flexibel ausgebildet ist, so daß es je nach den Einbauverhältnissen und der Ausbildung des Gehäuses 1 verlegt werden kann. Nahe seinem freien Ende ist das Rohr 6 mit einer Halterung 7 am Verdampfer 4 und/oder am Gehäuse 1 befestigt.

Der Zwischenraum zwischen dem Gehäuse 1 und einem nicht gezeichneten Korpus wird mit Isolationsmaterial ausgeschäumt. Das Rohr 6 wird hierbei mit eingeschäumt, befindet sich also vollständig in der Isolation. Die Verdampferbleche 3 und 4 sind ebenfalls in die Isolation eingeschäumt und liegen mit ihren Innenseiten in der Innenwandung des Gefrierfaches 2 bzw. des Kühlraumes plan an.

Die Halterung 7 hat einen im Grundriß im wesentlichen rechteckigen Grundkörper 8 mit einem U-förmigen Querschnitt. Er hat einen ebenen Steg 9 und rechtwinklig dazu Schenkel 10 und 11, welche die Längsseitenwände des Grundkörpers 8 bilden (Fig. 5). An den Schmalseiten des Grundkörpers 8 sind ebenfalls senkrecht zum Steg 9 verlaufende Wände 12 und 13 vorgesehen (Fig. 4), die gleiche Höhe wie die Schenkel 10, 11 haben und mit ihnen verbunden sind. Der Grundkörper 8 mit dem ebenen Steg 9 und den ebenen Seitenwänden 10 bis 13 ist somit wannenförmig ausgebildet. Um den Grundkörper 8 zu versteifen, kann er mit wenigstens einer Versteifungsrippe versehen sein, die sich zwischen den Schenkeln 10 und 11 erstreckt.

Mit geringem Abstand vom Schenkel 11 ist an der Halterung 7 ein im Querschnitt U-förmiges Lagerteil 14 vorgesehen, das einen ebenen Steg 15 und senkrecht abstehende Schenkel 16 und 17 aufweist (Fig. 5). Das angeformte Lagerteil 14 ist gleich lang wie der Grundkörper 8 (Fig. 2) und hat in Draufsicht ebenfalls rechteckigen Umriß. Der Abstand zwischen den Schenkeln 16 und 17 ist an den Aussendurchmesser des Rohres 6 angepaßt, das zwischen den beiden Schenkeln verlegt wird.

Zwischen den einander benachbarten Schenkeln 11 und 16 ist eine rechteckige Nut 22 gebildet. Da das Rohr 6 üblicherweise kreisförmigen Querschnitt hat, kann der Steg 15 des Lagerteiles 14 auch derart gekrümmt sein, daß er in der Einbaulage flächig am Rohr 6 anliegt.

Von den Seitenwänden 12 und 13 des Grundkörpers 8 steht jeweils ein etwa dreieckförmiger Steg 23 und 24 annähernd senkrecht ab (Fig. 2). Mit geringem Abstand vom Lagerteil 14 steht von den Seitenwänden 12 und 13 des Grundkörpers 8 jeweils eine Rippe 27 und 28 ab, die senkrecht zum Steg 23, 24 sowie zu den Seitenwänden 12 und 13 verläuft. Wie Fig. 3 zeigt, nimmt die Höhe der Rippe 27 von der Seitenwand 12 des Grundkörpers 8 aus nach außen stetig ab. Die Höhe der Rippe 28 nimmt von der Seitenwand 13 aus zunächst ab und bleibt dann etwa ab der halben Länge der Rippe konstant. Im Anschlußbereich an die Seitenwände 12 und 13 haben die Rippen 27 und 28 gleiche Höhe wie diese Wände.

Die Rippe 27 ist etwa in halber Länge unter einem geringen Winkel in Richtung auf den Schenkel 10 abgewinkelt. Die gegenüberliegende Rippe 28 weist etwa in halber Länge einen vorzugsweise rechtwinkligen Absatz 31 auf, der in ein ebenfalls in Richtung auf den Schenkel 10 des Grundkörpers 8 schräg verlaufendes Rippenstück 32 übergeht. An den abgewinkelten Teil der Rippe 27 schließt auf der vom Steg 23 abgewandten Seite ein Auflager 34 an, dessen Unterseite (Fig. 3) in einer Ebene mit den Stirnseiten der Schenkel 10 und 11 des Grundkörpers 8 liegt. Die Oberseite des Auflagers 34 ist als Schrägfläche ausgebildet, die in Richtung auf das freie Ende der Rippe 27 ansteigt.

An das abgewinkelte Rippenstück 32 schließt ebenfalls ein Auflager 40 rechtwinklig an, dessen Unterseite (Fig. 3) in einer Ebene mit der Unterseite des anderen Auflagers 34 liegt und deren Oberseite als Schrägfläche ausgebildet ist. Auf dem Auflager 40 ist eine Rippe 43 vorgesehen, die parallel zum Rippenstück 32 verläuft. Das Rippenstück 32 und die Rippe 43 begrenzen eine U-förmige Aufnahme.

Die gesamte Halterung 7 ist vorteilhaft einstükkig aus Kunststoff hergestellt. Sie bildet eine Vormontageeinheit, die vor der Befestigung am Gehäuses 1 bereits mit dem Rohr 6 bestückt werden kann.

Zunächst wird der Thermostat an der Innenseite des Kühlraumes montiert und das Rohr 6 durch die Wand 48 (Fig. 1) des Gehäuses 1 geführt. Das flexible Rohr 6 wird dann so in die Halterung 7 eingesetzt, daß es durch die Ausnehmung 49 (Fig. 2) zwischen dem Lagerteil 14 und dem Rippenstück 32 und der Rippe 43 verläuft. Anschließend wird das Rohr 6 in die gegenüberliegende Ausnehmung 50 zwischen dem Lagerteil 14 und dem Auflager 34 gesteckt. In dieser Lage verläuft das flexible Rohr im Bereich unterhalb des Lagerteils bogenförmig. Anschließend wird dieser gebogene Teil zwischen die Schenkel 16 und 17 des Lagerteiles 14 gedrückt. Da die Auflager 34 und 40 mit den Schrägflächen 36 und 42 versehen sind, die entgegengesetzt voneinander schräg verlaufen, wird das Rohr 6 im Bereich zwischen dem Lagerteil 14 und den jeweiligen Auflagern verspannt, so daß die Halterung 7 fest auf dem Rohr 6 sitzt. Da das Rippenstück 32 und die Rippe 43 schräg zur Längsachse des Lagerteiles 14 liegen, wird das Rohr 6 nicht nur nach oben, sondern auch seitlich gebogen, wodurch ein sicherer Sitz der Halterung 7 auf dem Rohr 6 erreicht wird. Der Abstand zwischen den Schenkeln 16 und 17 des Lagerteiles 14 ist vorzugsweise geringfügig kleiner als der Durchmesser des Rohres 6, so daß der im Lagerteil 14 liegende Teil des Rohres zwischen den Schenkeln verspannt wird. Die Halterung 7 sitzt darum sicher auf dem Rohr 6 in der jeweiligen Lage. Um ein Abknicken des Rohres 6 im Austrittsbereich aus dem Lagerteil 14 zu verhindern, ist der Steg 15 im Austrittsbereich an seiner Unterseite 51 mit Abschrägungen 52 und 53 versehen (Fig. 4).

Die so am Rohr 6 vormontierte Halterung 7 wird dann am Gehäuse 1 oder dem Verdampfer 4 befestigt. Die Halterung 7 wird mit ihren Schenkeln 10 und 11 auf das Gehäuse 1 an der Einbaustelle aufgesetzt und beispielsweise mit Ultraschall an ihm angeschweisst. Die Halterung kann aber auch auf jede andere geeignete Weise mit dem Gehäuse 1 verbunden werden. Vorzugsweise wird die Halterung 7 im Randbereich des Verdampferbleches 4 befestigt. Es hat eine rechtwinklig herausgebogene Lasche 54 (Fig. 5), die in die Nut 22 zwischen dem Lagerteil 14 und dem Grundkörper 8 eingreift. Dadurch wird das Verdampferblech 4 im Randbereich durch die Halterung 7 zusätzlich gegen Ablösen vom Gehäuse 1 gesichert. Im übrigen ist das Verdampferblech 4 mittels einer Klebefolie 55 auf dem Gehäuse 1 befestigt.

Durch das Lagerteil 14 der Halterung 7 wird das Rohr 6 über eine ausreichend große Länge fest gegen das Verdampferblech 4 gedrückt, so daß eine ausreichende Kontaktfläche sichergestellt ist. Das verdampferseitige Ende 61 des Rohres ist geschlossen. Das Rohr 6 wird so in bezug auf die Halterung 7 angeordnet, daß es aus dem Lagerteil 14 so weit herausragt, daß Längentoleranzen des Fühlers 60 ausgeglichen werden können. Der Überstand des Rohres 6 ist also so groß, daß auch unter Berücksichtigung der Längentoleranzen der Fühler 60 über die gesamte Länge des Lagerteiles 14 verläuft.

Im Reparaturfalle läßt sich der Fühler 60 einfach aus dem Rohr 6 herausziehen und ein neuer Fühler mühelos einschieben.

## Patentansprüche

1. Kühlschrank oder dergleichen, mit mindestens einem Thermostaten, dessen Fühler die Temperatur einer Verdampferfläche erfaßt, wobei die Verbindung zwischen Fühler und Thermostat . durch ein Rohr geführt ist, das bis zu dem Verdampfer geführt und dort so anliegend befestigt ist, daß ein eingeschobener Fühler dessen Oberflächentemperatur erfasst, gekennzeichnet durch eine Halterung mit einem mit einem Gehäuse (1) und/oder dem Verdampfer (3, 4) verbindbaren Lagerteil (14) mit einer Aufnahme (15, 16, 17) zur teilweisen Aufnahme des Rohres (6) und zwei beabstandeten Auflagern (34, 40) mit entgegengesetzt voneinander schräg verlaufenden Schrägflächen (36, 42) zum Verspannen des Rohres (6).

2. Kühlschrank oder dergleichen nach Anspruch 1, dadurch gekennzeichnet, daß mindestens ein Auflager (40) schräg zur Längsachse des Lagerteils (14) verlaufende Führungen (32, 43) für das Rohr (6) aufweist.

3. Kühlschrank oder dergleichen nach Anspruch 1 oder 2, dadurch gekennzeichnet, daß die Auflager (34, 40) sich jeweils im wesentlichen in Längsrichtung an ein Ende der Aufnahme (15, 16, 17) anschließen.

4. Kühlschrank oder dergleichen nach Anspruch 3, dadurch gekennzeichnet, daß die den Auflagern (34, 40) gegenüberliegende Seite (15) der Aufnahme (15,16,17) in dem Austrittsbereich des Rohres (6) jeweils eine Abschrägung (52, 53) aufweist.

5. Kühlschrank oder dergleichen nach einem der Ansprüche 1 bis 4, dadurch gekennzeichnet, daß die Aufnahme U-förmig mit einem Steg (15) und senkrecht davon in Richtung zu den Auflagern (34, 40) abstehenden Schenkeln (16, 17) ausgebildet ist.

6. Kühlschrank oder dergleichen nach einem der Ansprüche 1 bis 5, dadurch gekennzeichnet, daß das Lagerteil (14) über einen Grundkörper (8) mit dem Gehäuse (1) und/oder dem Verdampfer (3, 4) verbindbar ist.

7. Kühlschrank oder dergleichen nach Anspruch 6, dadurch gekennzeichnet, daß die Auflager (34, 40) jeweils über einen Steg (23, 24) mit dem Grundkörper (8) verbunden sind.

8. Kühlschrank oder dergleichen nach einem der Ansprüche 5 bis 7, dadurch gekennzeichnet, daß die Schenkel (16, 17) so im Abstand voneinander angeordnet sind, dass das Rohr (6) in der Aufnahme (15,16,17) klemmbar ist.

9. Kühlschrank oder dergleichen nach einem der Ansprüche 1 bis 8, gekennzeichnet durch eine einstückige Ausbildung der Halterung.

## Revendications

1. Réfrigérateur, ou autre appareil du même genre, muni d'au moins un thermostat dont le capteur détecte la température d'une surface de l'évaporateur, la liaison entre le capteur et le thermostat étant établie à travers un tube conduisant à l'évaporateur et fixé à cet endroit de façon à être entièrement en contact avec celui-ci, de sorte qu'un capteur introduit dans le tube peut détecter la température superficielle de l'évaporateur, caractérisé par un raccord muni d'une partie de retenue (14) pouvant être reliée à une carrosserie (1) et/ou à l'évaporateur (3, 4) et comportant un support (15, 16, 17) pour supporter partiellement le tube (6) et de deux appuis espacés (34, 40) présentant des surfaces (636, 42) inclinées dans des sens opposés pour serrer le tube (6).

2. Réfrigérateur, ou autre appareil du même genre, selon la revendication 1, caractérisé en ce que au moins un appui (40) présente des guides (32, 43) pour le tube (6), guides qui sont inclinés par rapport à l'axe longitudinal de la partie de retenue (14).

3. Réfrigérateur, ou autre appareil du même genre, selon la revendication 1 ou 2, caractérisé en ce que sensiblement dans le sens de la longueur, les appuis (34, 40) sont alignés chacun à une extrémité du support (15, 16, 17).

4. Réfrigérateur, ou autre appareil du même genre, selon la revendication 3, caractérisé en ce que à l'endroit de la sortie du tube (6), la face (15) du support (15, 16, 17) située vis-à-vis des appuis (34, 40) présente des chanfreins (52, 53).

5. Réfrigérateur, ou autre appareil du même genre, selon l'une des revendications 1 à 4, caractérisé en ce que le support a la forme d'un U comportant une âme (15) et des ailes (16, 17) s'étendant perpendiculairement à celle-ci en direction des appuis (34, 40).

6. Réfrigérateur, ou autre appareil du même genre, selon l'une des revendications 1 à 5, caractérisé en ce que la partie de retenue (14) peut être reliée par une partie de base (8) à la carrosserie 1 et/ou à l'évaporateur (3, 4).

7. Réfrigérateur, ou autre appareil du même genre, selon la revendication 6, caractérisé en ce que les appuis (34, 40) sont reliés chacun par une saillie (23, 24) à la partie de base (8).

8. Réfrigérateur, ou autre appareil du même genre, selon l'une des revendications 5 à 7, caractérisé en ce que les ailes (16, 17) sont séparées par une distance telle que le tube (6) peut être serré dans le support (15, 16, 17).

9. Réfrigérateur, ou autre appareil du même genre, selon l'une des revendications 1 à 8, caractérisé en ce que le raccord est réalisé d'une seule pièce.

## Claims

1. A refrigerator or the like, comprising at least one thermostat whose sensor detects the temperature of an evaporator surface, the connection between the sensor and the thermostat being established through a tube which extends up to the evaporator, where it is secured in such a way that an inserted sensor detects the surface temperature of said evaporator, characterized by a mounting device comprising a holder which can be connected to a housing (1) and/orthe evaporator (3, 4) and which has a seating (15, 16, 17) for partly receiving the tube (6) and two spaced-apart supporting elements (34, 40) having oppositely inclined surfaces (36, 42) for clamping the tube (6).

2. A refrigerator or the like as claimed in claim 1, characterized in that at least one supporting element (40) comprises guides (32, 43) for the tube (6) which extend obliquely relative to the longitudinal axis of the holder (14).

3. A refrigerator or the like as claimed in claim 1 or 2, characterized in that the supporting elements (34, 40) are each disposed substantially in line with an end of the seating (15, 16,17).

4. A refrigerator or the like as claimed in claim 3, characterized in that at the location where the tube (6) emerges the side (15) of the seating (15, 16, 17) facing the supporting elements (34, 40) has an inclined portion (52, 53).

5. A refrigerator or the like as claimed in any one of the claims 1 to 4, characterized in that the seating is U-shaped and comprises a connecting portion (15) and limbs (16, 17) which project perpendicularly to said portion towards the supporting elements (34, 40).

6. A refrigerator or the like as claimed in any one of the claims 1 to 5, characterized in that the holder (14) can be connected to the housing (1) and/or evaporator (3, 4) via a body (8). 7. A refrigerator or the like as claimed in claim 6, characterized in that the supporting elements (34, 40) are each connected to the body (8) via a fin (23, 24).

8. A refrigerator or the like as claimed in anyone of the claims 5 to 7, characterized in that the limbs (16, 17) are spaced at such a distance from one another that the tube (6) can be clamped in the seating (15, 16, 17).

9. A refrigerator or the like as claimed in any one of the claims 1 to 8, characterized by a one-piece construction of the mounting device.
